# EUROPÄISCHE PATENTSCHRIFT

(11) **EP 1 087 124 B1**
(45) Veröffentlichungstag und Bekanntmachung des Hinweises auf die Patenterteilung: **02.11.2005**
(21) Anmeldenummer: 00117907.6
(22) Anmeldetag: 19.08.2000
(51) Int. Cl.: F02F 7/00, F02F 1/16

(54) **Zylinderkurbelgehäuse für inbesondere flüssigkeitsgekühlte Brennkraftmaschine**
Cylinder/crank case for a liquid cooled internal combustion engine
Bloc-cylindres/vilebrequin pour un moteur à combustion interne refroidi par liquide

(30) Priorität: 23.09.1999 DE 19945591
(43) Veröffentlichungstag der Anmeldung: 28.03.2001
(73) Patentinhaber: Bayerische Motoren Werke Aktiengesellschaft, 80809 München (DE)
(72) Erfinder: Wimmer, Rudolf, 4431 Haidershofen (AT); Keber, Andreas, 4400 Steyr (AT); Schimmelpfennig, Dierk, 80801 München (DE); Wittmann, Markus, 84079 Bruckberg (DE)

(56) Entgegenhaltungen:
- DE-A- 2 140 378
- DE-A- 19 627 562
- FR-A- 2 527 270
- GB-A- 2 041 492
- US-A- 2 686 091

## Beschreibung

Die Erfindung bezieht sich nach dem Oberbegriff des Patentanspruches 1 auf ein Zylinderkurbelgehäuse für insbesondere flüssigkeitsgekühlte Brennkraftmaschinen, das mit eingesetzten, im Kurbelgehäuse freistehend angeordneten Zylinderbuchsen ausgerüstet ist, die jeweils, über einen Stützbund auf einer kurbelgehäuseseitigen Schulter angeordnet, mittels eines kurbelwellenseitig anschließenden Zentrierbundes mit einer korrespondierenden Kurbelgehäuseausnehmung über einen Kleber in fester Verbindung stehen.

Ein derartiges Zylinderkurbelgehäuse ist beispielsweise aus der DE-OS 2 140 378 bekannt, wobei für jede einsetzbare Zylinderbuchse die Durchmesser von Zentrierbund und Kurbelgehäuseausnehmung so unterschiedlich gewählt sind, dass ein in dem Ringspalt vorgesehener, entweder auf dem Zentrierbund oder der Kurbelgehäuseausnehmung aufgetragener Kleber eine feste Verbindung zwischen Zylinderbuchse und Kurbelgehäuse bewirkt.

Nachteilig hierbei ist, dass beim Einsetzen einer Zylinderbuchse, unabhängig vom Kleberauftrag, bei ungenauer Zentrierung der Zylinderbuchse der Kleber in Richtung der kurbelgehäuseseitigen Schulter verdrängt werden kann und somit eine schiefsitzende Zylinderbuchse zur Folge hat.

Weiter ist aus der US-A 2,686,091 ein Pumpenzylinder bekannt mit einer in einer Tragbuchse eingeklebten Laufbuchse, wobei der Kleber über eine Zulaufbohrung in der Tragbuchse unter Druck in zwischen Tragbuchse und Laufbuchse angeordneten Ausnehmungen eingepresst wird.

Der Erfindung liegt die Aufgabe zugrunde, bei dem gattungsgemäßen Zylinderkurbelgehäuse die Klebeanordnung der Zylinderbuchsen dahingehend zu verbessern, dass das Einsetzen der Zylinderbuchsen und die jeweilige Verklebung gesondert erreicht sind.

Diese Aufgabe ist mit dem Patentanspruch 1 dadurch gelöst, dass eine Umfangsnut im Kontaktbereich des Zentrierbundes mit der Kurbelgehäuseausnehmung vorgesehen ist zur Aufnahme eines Klebers, der über einen im Kurbelgehäuse angeordneten Zuführkanal eingebracht ist, wobei dem Zuführkanal gegebenenfalls etwa diametral ein Überlaufkanal zugeordnet ist.

Der Vorteil der Erfindung ist gegenüber dem aufgezeigten Stand der Technik zum einen in den einwandfrei ausgerichtet eingesetzten Zylinderbuchsen zu sehen, und zum anderen in einer vorteilhaft sauberen Verklebung der Zylinderbuchsen im Kurbelgehäuse.

In einer bevorzugten Ausgestaltung der Erfindung findet diese Verwendung bei einer aus Grauguss gefertigten Zylinderbuchse in einem aus Leichtmetall hergestellten Kurbelgehäuse.

Die Erfindung ist anhand eines in der Zeichnung dargestellten Beispiels beschrieben.

Ein Zylinderkurbelgehäuse 1 für eine insbesondere flüssigkeitsgekühlte, nicht näher gezeigte Brennkraftmaschine ist mit eingesetzten, im Kurbelgehäuse 2 freistehend angeordneten Zylinderbuchsen 3 ausgerüstet. Die Zylinderbuchsen 3 stehen jeweils, über einen Stützbund 4 auf einer kurbelgehäuseseitigen Schulter 5 angeordnet, mittels eines kurbelwellenseitig anschließenden Zentrierbundes 6 mit einer korrespondierenden Kurbelgehäuseausnehmung 7 über einen Kleber 8 in fester Verbindung.

Um eine vom Einsetzen der Zylinderbuchse gesonderte Verklebung zu erreichen, dient erfindungsgemäß eine Umfangsnut 9 im Kontaktbereich des Zentrierbundes 6 mit der Kurbelgehäuseausnehmung 7 zur Aufnahme eines Klebers 8, der über einen im Kurbelgehäuse 2 angeordneten Zuführkanal 10 eingebracht ist. Vorzugsweise ist dem Zuführkanal 10 etwa diametral im Kurbelgehäuse 2 ein Überlaufkanal 11 zugeordnet. Der gegenüber dem Zuführkanal 10 geodätisch höher an die Umfangsnut 9 anschließende Überlaufkanal 11 kann gegebenenfalls so gestaltet sein, dass dieser nach Austritt einer vorbestimmten Klebermenge verschließbar ist zum Nachpressen des Klebers in die Umfangsnut mittels erhöhtem Druck.

Wie aus der einzigen Zeichnung ersichtlich, ist die Umfangsnut 9 im mittleren Bereich des Zentrierbundes 6 zwischen dessen Abschnitten 6' und 6" ausgebildet, wobei die Abschnitte 6' und 6" mit der Kurbelgehäuseausnehmung 7 so kontaktieren, dass ein Durchtritt des Klebers sicher vermieden ist.

Die erfindungsgemäße Verklebung ist bevorzugt angewendet bei einer aus Grauguss gefertigten Zylinderbuchse 3 in einem aus Leichtmetall hergestellten Kurbelgehäuse 2.

Als Kleber 8 dienen vorzugsweise Epoxide oder Silikone oder auch anaerobe Flüssigdichtungen.

## Patentansprüche

1. Zylinderkurbelgehäuse für insbesondere flüssigkeitsgekühlte Brennkraftmaschinen,
- das mit eingesetzten, im Kurbelgehäuse (2) freistehend angeordneten Zylinderbuchsen (3) ausgerüstet ist, die
- jeweils, über einen Stützbund (4) auf einer kurbelgehäuseseitigen Schulter (5) angeordnet, mittels eines kurbelwellenseitig anschließenden Zentrierbundes (6) mit einer korrespondierenden Kurbelgehäuseausnehmung (7) über einen Kleber (8) in fester Verbindung stehen
**dadurch gekennzeichnet,**
- **dass** eine Umfangsnut (9) im Kontaktbereich des Zentrierbundes (6) mit der Kurbelgehäuseausnehmung (7) vorgesehen ist zur Aufnahme eines Klebers (8), der
- über einen im Kurbelgehäuse (2) angeordneten Zuführkanal (10) eingebracht ist, wobei
- dem Zuführkanal (10) gegebenenfalls etwa diametral ein Überlaufkanal (11) zugeordnet ist.

2. Zylinderkurbelgehäuse nach Anspruch 1, **dadurch gekennzeichnet, dass** die Umfangsnut (9) im mittleren Bereich des Zentrierbundes (6) ausgebildet ist.

3. Zylinderkurbelgehäuse nach einem der Ansprüche 1 bis 2, **gekennzeichnet durch** eine aus Grauguss gefertigte Zylinderbuchse (3) in einem aus Leichtmetall hergestellten Kurbelgehäuse (2).

## Claims

1. A cylindrical crankcase, especially for liquid-cooled internal combustion engines,
- equipped with cylindrical bushes (3) detachably inserted into the crankcase (2),
- each bush being mounted via a supporting collar (4) on a shoulder (5) on the crankcase and firmly connected by an adhesive (8) to a corresponding crankcase recess (7) via an adjoining centring collar (6) on the crankcase side,
**characterised in that**
- a peripheral groove (9) in the contact area of the centring collar (6) is formed with the crankcase recess (7) in order to receive an adhesive (8), which
- is introduced through a supply duct (10) in the crankcase (2), wherein
- the supply duct (10) is associated if required with an approximately diametral overflow duct (11).

2. A cylindrical crankcase according to claim 1, **characterised in that** the peripheral groove (9) is formed in the central region of the centring collar (6).

3. A cylindrical crankcase according to claim 1 or 2, **characterised by** a cast-iron cylindrical bush (3) in a light-metal crankcase (2).

## Revendications

1. Boîtier de cylindre de vilebrequin, en particulier pour des moteurs à combustion interne refroidis par liquide,
- muni de chemises de cylindre (3), insérées et placées librement dans le boîtier de vilebrequin (2),
- dont chacune, placée sur un épaulement (5) côté vilebrequin par l'intermédiaire d'un bourrelet d'appui (4), est en liaison fixe avec une cavité de boîtier de vilebrequin (7) correspondante grâce à une colle (8) et à l'aide d'un bourrelet de centrage (6) côté vilebrequin,
**caractérisé en ce que**
- une rainure périphérique (9) destinée à accueillir une colle (8) est prévue dans la zone où le bourrelet de centrage (6) est en contact avec la cavité de boîtier de vilebrequin (7),
- la colle est introduite par l'intermédiaire d'un canal d'alimentation (10) placé dans le boîtier de vilebrequin (2),
- un canal de trop-plein (11), le cas échéant approximativement diamétralement opposé, étant associé au canal d'alimentation (10).

2. Boîtier de cylindre de vilebrequin selon la revendication 1,
**caractérisé en ce que**
la rainure périphérique (9) est formée dans la zone centrale du bourrelet de centrage (6).

3. Boîtier de cylindre de vilebrequin selon la revendication 1 ou 2,
**caractérisé par**
une chemise de cylindre (3) fabriquée en fonte grise et placée dans un boîtier de vilebrequin (2) fabriqué en métal léger.
